# EUROPÄISCHE PATENTSCHRIFT

(11) **EP 1 196 333 B1**
(45) Veröffentlichungstag und Bekanntmachung des Hinweises auf die Patenterteilung: **31.03.2004**
(21) Anmeldenummer: 00920323.3
(22) Anmeldetag: 10.05.2000
(51) Int. Cl.: B65D 75/36

(54) **KINDERSICHERE VERPACKUNG FÜR TABLETTEN**
CHILD-PROOF PACKAGING FOR TABLETS
Emballage pour comprimés avec sécurité pour les enfants

(30) Priorität: 01.06.1999 US 323269
(43) Veröffentlichungstag der Anmeldung: 17.04.2002
(73) Patentinhaber: Alcan Technology & Management AG, 8212 Neuhausen am Rheinfall (CH)
(72) Erfinder: MUGGLI, Olivier, Y., Louisville, KY 40245 (US)
(86) Internationale Anmeldenummer: PCT/CH2000/000259
(87) Internationale Veröffentlichungsnummer: WO 2000/073168

(56) Entgegenhaltungen:
- DE-A- 4 309 584
- FR-A- 1 426 392
- US-A- 4 125 190
- US-A- 4 537 312
- US-A- 5 339 960

## Beschreibung

Die Erfindung betrifft eine kindersichere Verpackung nach dem Oberbegriff von Anspruch 1.

Die Gefährlichkeit einer unkontrollierten Medikamenteneinnahme ist unbestritten, wobei vor allem Kleinkinder insbesondere beim Herumliegenlassen von Medikamenten dieser potentiellen Gefahr verstärkt ausgesetzt sind.

Zur Verpackung von Tabletten und Kapseln haben sich vor allem Blisterverpackungen durchgesetzt. Weit verbreitet sind die sogenannten Durchdrückpackungen, bei der die Tablette aus einem Napf im Bodenteil der Verpackung durch eine Deckelfolie hindurchgedrückt wird. Bei anderen bekannten Blisterverpackungen wird eine Deckelfolie durch Abziehen (Peelen) entfernt. Noch andere Blisterverpackungen weisen eine Kerbe als Aufreisshilfe auf.

Heute bereits genutzte Möglichkeiten zur Erhöhung der Kindersicherheit der genannten Blisterverpackungen für Tabletten und Kapseln bestehen darin, das Öffnen durch Massnahmen zu erschweren, die einen erhöhten Kraftbedarf erfordern, wie z.B. stärkere Durchdrückfolien, erhöhte Klebkraft von Abziehfolien oder hoher Reisswiderstand bei Aufreisskerben.

Verpackungen, die nur mit erhöhtem Kraftaufwand geöffnet werden können, sind zwar kindersicher, können jedoch auch für Senioren ein Problem darstellen.

Eine kindersichere Verpackung der eingangs genannten Art ist aus der US-A-5 339 960 bekannt.

Der Erfindung liegt die Aufgabe zugrunde, eine kindersichere Verpakkung der eingangs genannten Art zu schaffen, die von Senioren ohne Schwierigkeiten geöffnet werden kann. Im wesentlichen geht es darum, eine Verpakkung so auszugestalten, dass zu deren Öffnung eine Kombinationsfähigkeit erforderlich ist, oder dass simultane Bewegungsabläufe bzw. solche, die ein Koordinieren oder Kombinieren von Einzelschritten erfordern, durchgeführt werden müssen.

Zur erfindungsgemässen Lösung der Aufgabe führt eine Verpackung mit den Merkmalen von Anspruch 1.

Die Entnahmeöffnung kann von einem durch drückbaren Offnungsverschluss abgedeckt sein.

Das Öffnen der erfindungsgemässen Verpackung erfordert eine Kombinationsfähigkeit in dem Sinne, dass nach dem Öffnen des Verschlussteils erkannt werden muss, dass vor dem Durchdrücken der Tablette ein die Entnahmeöffnung freigebender Schieber entfernt werden muss.

Bevorzugt ist der Verschlussteil mit dem Abdeckteil beispielsweise über eine punktuelle Klebestelle lösbar verbunden.

Bei einer bevorzugten Ausgestaltung der erfindungsgemässen Verpackung ist auch der Abdeckstreifen bzw. der Aufreissteil mit dem Abdeckteil lösbar verbunden, wobei eine besonders zweckmässige Lösung darin besteht, dass der Abdeckstreifen bzw. der Aufreissteil vom Abdeckteil über eine Schwächungslinie, bevorzugt eine Perforationslinie, abtrennbar ist.

Vorteilhafterweise ragt der Napf der Blisterverpackung von der durch den Bodenteil gebildeten Ebene nach aussen ab, wobei im einfachsten Fall der Napf der Blisterverpackung eine Öffnung im Bodenteil durchdringt. Besteht der Bodenteil aus einem verformbaren Werkstoff, kann aus diesem ebenfalls ein Napf herausgeformt und der Napf der Blisterverpackung im Napf des Bodenteils angeordnet sein.

Bei einer besonders kostengünstigen Herstellungsvariante besteht die Umverpackung aus einem einzigen Zuschnitt.

Aus zwei spiegelsymmetrisch angeordneten Teitverpackungen kann auf einfache Weise eine Doppelpackung gefertigt werden. Diese kann beispielsweise so gestaltet sein, dass jeweils eine der Teitverpackungen den Verschlussteil für die andere Teilverpackung bildet.

Wenigstens zwei Verpackungen können zu Mehrportionenpackungen zusammengefasst sein, wobei die einzelnen Verpackungen zu einer Streifenpackung aneinandergereiht und vorzugsweise von der Streifenpackung entlang einer Schwächungslinie, vorzugsweise einer Perforationslinie, abtrennbar sind.

Zur Herstellung der erfindungsgemässen Verpackung können die heute zur Herstellung von Verpackungen bekannten starren, halbstarren und flexiblen Werkstoffe in Form von Blättern, Folien, Laminaten oder anderen Schichtstoffen einer Dicke von wenigen µm bis wenige mm, beispielsweise 8 µm bis 3 mm, verwendet werden. Beispiele für folienförmige Materialien sind Metallfolien wie beispielsweise Aluminiumfolien. Weitere Beispiele für folienförmige Materialien sind Papier, Halbkarton und Karton. Bedeutsam sind insbesondere auch kunststoffhaltige Folien, z.B. auf der Basis von Polyolefinen, wie Polyethylenen oder Polypropylenen, Polyamiden, Polyvinylchlorid, Polyestern, wie Polyalkylenterephthalaten und insbesondere Polyethylenterephthalat. Die kunststoffhaltigen Folien können Monofolien aus Kunststoffen, Laminate aus zwei oder mehreren Kunststofffolien, Laminate aus Metall- und Kunststofffolien, Laminate aus Papieren und Kunststofffolien oder Laminate aus Papieren und Metall- und Kunststofffolien sein. Die einzelnen Schichten der folienförmigen Materialien können mittels Klebstoffen, Kaschierklebern, Haftvermittlern und/oder durch Extrusionsbeschichten, Coextrusion oder Kaschieren usw. aneinander festgelegt werden. Geeignete Kunststofffolien sind beispielsweise nicht orientierte oder axial oder biaxial orientierte Monofolien oder Laminate aus zwei oder mehreren nicht orientierten oder axial oder biaxial orientierten Folien aus Kunststoffen auf der Basis von Polyolefinen, wie Polyethylenen oder Polypropylenen, Polyamiden, Polyvinylchlorid, Polyestern, wie Polyalkylenterephthalaten und insbesondere Polyethylenterephthalat, Cyclo-Olfin-Copolymere (COC) und Polychlortrifluorethylene (PCTFE, Markenname ACLAR).

Für die Bodenteile von Blisterverpackungen eignen sich vor allem transparente Kunststoffe mit guten Umformeigenschaften wie Polyethylen, Polypropylen, Cyclo-Olefin-Copolymer, Polyvinylchlorid, Polyethylenterephthalat, Polyamid sowie aus den genannten Werkstoffen hergestellte Laminate, z.B. aus PVC und Polychlortrifluorethylen (PCTFE) oder PVC und PVDC (Polyvinyldichlorid). Für nicht transparente Blisterverpackungen werden beispielsweise Laminate aus einer beidseitig mit einer Kunststofffolie beplankten Aluminiumfolie mit dem beispielsweisen Aufbau Polyamid/Aluminium/PVC oder auch pigmentierte Kunststofffolien eingesetzt. Die Deckelfolie ist üblicherweise eine Aluminiumfolie, die lackiert und/oder mit einem Heisssiegellack beschichtet sein kann.

Alle vorstehend genannten folienförmigen Materialien wie Papier, Halbkarton, Karton und Kunststofffolien in der Form von Monofolien, Laminaten usw. können zumindest eine weitere kontinuierliche Schicht aus gesputterten oder aus dem Vakuum abgeschiedenen keramischen Materialien in einer Dicke von etwa 5 bis 500 nm (Nanometer) aufweisen, beispielsweise Al₂O₃ oder SiOₓ, wobei x eine Zahl zwischen 1.5 und 2 ist. Diese Schichten aus keramischen Materialien haben Barriereeigenschaften und verhindern die Diffusion von Gasen und Wasserdampf durch die Verpackung.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- - Fig. 1: einen Längsschnitt durch eine erste Ausführungform einer Blisterverpackung mit Umverpackung;
- - Fig. 2: eine Draufsicht auf die teilweise geöffnete Umverpackung von Fig. 1 in Blickrichtung y;
- - Fig. 3: eine Draufsicht auf einen Zuschnitt zur Herstellung der Umverpackung von Fig. 1;
- - Fig. 4: einen Längsschnitt durch eine analog zu Fig. 1 ausgestaltete Blisterverpackung mit Umverpackung als Doppelpackung;
- - Fig. 5: eine Draufsicht auf die teilweise geöffnete Umverpackung von Fig. 4;
- - Fig. 6: eine Draufsicht auf einen Zuschnitt zur Herstellung der Umverpackung von Fig. 4;
- - Fig. 7: eine Draufsicht auf eine als Mehrportionenpackung ausgestaltete Blisterverpackung mit Umverpackung von Fig. 1;

Eine in den Fig. 1 bis 3 dargestellte erste Ausführungsform einer Umverpakkung 10 aus beispielsweise Karton für eine Blisterverpackung 12 von im wesentlichen streifenförmiger Gestalt ist mit einem Bodenteil 14, einem Abdeckteil 16 und einem Verschlussteil 18 ausgestattet. Die Blisterverpackung 12 - im gezeigten Beispiel eine Einportionenpackung für eine Tablette 20 - weist einen Bodenteil 22 aus beispielsweise Polypropylen (PP) mit einem aus diesem herausgeformten Napf 24 zur Aufnahme der Tablette 20 und eine mit dem Bodenteil 22 versiegelte bzw. verklebte Deckelfolie 26 aus beispielsweise Aluminium auf. Der Napf 24 der Blisterverpackung 12 durchdringt eine dem Umfang des Napfes 24 angepasste Bodenöffnung 28 im Bodenteil 14 der Umverpakkung 10 und ragt vom Bodenteit 14 nach aussen ab. Der Bodenteil 22 der Blisterverpackung 12 liegt dem Bodenteil 14 der Umverpackung 10 innenseitig an und kann ggf. mit diesem zumindest partiell verklebt sein. Anstelle der Bodenöffnung 28 kann - sofern der Werkstoff dies erlaubt - aus dem Bodenteil 14 ebenfalls ein Napf herausgeformt sein, d.h. der Napf 24 der Blisterverpakkung 12 würde in diesem Fall vom Napf im Bodenteil 14 aufgenommen.

Der Abdeckteil 16 der Umverpackung 10 ist mit dem Bodenteil 14 einstückig verbunden und bildet mit diesem eine Schlaufe, wobei sich Abdeckteil 16 und Bodenteil 14 unter Bildung eines Zwischenraumes 30 einander etwa parallel gegenüberliegen. Der Abdeckteil 16 weist eine der Bodenöffnung 28 bzw. dem Napf 24 gegenüberliegende Entnahmeöffnung 32 auf. Diese Entnahmeöffnung 32 ist von einem von der Öffnungsseite der durch Bodenteil 14 und Abdeckteil 16 gebildeten Schlaufe in den Zwischenraum 30 einragenden Abdeckstreifen 34 verschlossen. Wie weiter unten anhand von Fig. 3 näher erläutert, ist der Abdeckstreifen 34 ebenfalls einstückig mit dem Abdeckteil 16 verbunden und über eine Schwächungslinie oder linienförmig angeordnete Perforationen 44 vom Abdeckteil 16 unter Bildung einer Zuglasche 40 lösbar.

Der Verschlussteil 18 ist mit dem Bodenteil 14 ebenfalls einstückig unter Bildung einer Schlaufe verbunden, wobei der Verschlussteil 18 das freie Ende des Abdeckteils 16 mit der in diesem integrierten Zuglasche 40 des Abdeckstreifens 34 übergreift. Im Bereich seines freien Endes ist der Verschlussteil 18 über eine Klebestelle 36 am darunterliegenden Abdeckteil 16 fixiert.

Zur Entnahme der Tablette 20 wird zunächst der Verschlussteil 18 an seinem als Aufreisslasche 38 ausgebildeten freien Ende ergriffen und der Verschlussteil 18 vom darunterliegenden Abdeckteil 16 an der Klebestelle 36 getrennt. Eine in Pfeilrichtung A durchgeführte Öffnungsbewegung gibt den Weg zur Zuglasche 40 frei.

Nach dem Öffnen des Verschlussteils 18 in Pfeilrichtung A wird der Abdeckstreifen 34 nach dem Heraustrennen der Zuglasche 40 an dieser ergriffen und in Pfeilrichtung B aus dem Zwischenraum 30 herausgezogen. Bei diesem Vorgang wird die Entnahmeöffnung 32 gegen den Zwischenraum 30 hin geöffnet und liegt nun - einzig getrennt durch die Deckelfolie 26 - der Tablette 20 im Napf 24 frei gegenüber. In dieser Offenstellung kann die Tablette 20 durch Fingerdruck auf den Napf 24 in Pfeilrichtung C durch die Deckelfolie 26 hindurchgestossen und durch die Entnahmeöffnung 32 ausgeworfen werden. Die Entnahmeöffnung 32 kann zusätzlich noch von einem durchdrückbaren Öffnungsverschluss abgedeckt sein. Dieser zusätzliche Verschluss ist beispielsweise von einer Schwächungslinie, z.B. einer Perforationslinie, begrenzt und wird gleichzeitig mit dem Durchdrücken der Deckelfolie 26 herausgetrennt. Der zusätzliche Öffnungsverschluss dient der Tarnung des Öffnungsmechanismus und schützt die Deckelfolie 26 vor vorzeitiger mechanischer Zerstörung durch z.B. Fingernägel oder Zähne von Kindern.

Der in Fig. 3 dargestellte, im wesentlichen streifenförmige Zuschnitt für die Umverpackung 10 zeigt die geschwächte und daher leicht trennbare Verbindung zwischen der Zuglasche 40 des Abdeckstreifens 34 und dem Abdeckteil 16 als Perforationslinie 44. Die Blisterverpackung 12 liegt bereits auf dem Bodenteil 14 auf, d.h. der Napf 24 durchdringt die Bodenöffnung 28. Das Verschliessen der Umverpackung 10 erfolgt in einem ersten Schritt durch Umlegen des Abdeckstreifens 34 in Pfeilrichtung D um eine Falzlinie d, bis der Abdeckstreifen 34 auf dem Abdeckteil 16 aufliegt. Anschliessend wird der Abdeckteil 16 mit dem diesem aufliegenden Abdeckstreifen 34 in Pfeilrichtung E um eine Falzlinie e bis zur Auflage auf dem Bodenteil 14 bzw. der Blisterverpackung 12 umgelegt. Mit diesem Schritt erfolgt auch ein zumindest teilweises Verkleben von Randpartien 46 des Abdeckteils 16 mit Randpartien 48 des Bodenteils 14 zur Bildung des als Führung für den Abdeckstreifen 34 dienenden Zwischenraumes 30. Als letzter Schritt erfolgt das Umlegen des Verschlussteils 18 in Pfeilrichtung F um eine Falzlinie f bis zur Auflage auf dem Abdeckteil 16 und Fixierung durch die Klebestelle 36.

Eine in Fig. 4 dargestellte Umverpackung 50 für eine Blisterverpackung 52 - im Beispiel eine Zweiportionenpackung für zwei Tabletten 20a, b - ist im wesentlichen aus spiegelbildlich zueinander stehenden Umverpackungen 10 gemäss Fig. 1 aufgebaut. Gleiche Teile sind deshalb auch mit gleichen Bezugszeichen versehen, wobei die doppelte Ausgestaltung jeweils durch einen Zusatz a bzw. b zum Ausdruck gebracht ist. Anstelle eines Verschlussteils 18 sind die Bodenteile 14a, b einstückig miteinander verbunden und liegen einander bei verschlossener Packung etwa parallel gegenüber. Hierbei liegen die beiden Abdeckteile 16a, b einander an und sind über eine Klebestelle 54 in dieser Stellung fixiert. In dieser verschlossenen Position liegen die zwei Teilumverpakkungen 10a und 10b beidseits einer Spiegelebene S. Zum Öffnen der Umverpackung 50 wird der Teil 10a an der Klebestelle 54 vom Teil 10b getrennt und in Pfeilrichtung G in die in Fig. 5 gezeigte Offenstellung gebracht. In dieser Position können die beiden teilweise geöffneten Teilumverpackungen 10a, b in gleicher Weise geöffnet und die Tabletten 20a, b in gleicher Weise entnommen werden wie bei der in den Fig. 1 bis 3 gezeigten Umverpackung 10.

Der in Fig. 6 dargestellte Zuschnitt einer Umverpackung 50 für eine Zweiportionenpackung wird analog zu der in Fig. 3 gezeigten Einportionenpackung verschlossen. Hierbei werden zunächst die beiden Abdeckstreifen 34a, b in Pfeilrichtung H bzw. I um Falzlinien h bzw. i nach einwärts umgelegt. Anschliessend werden die Abdeckteile 16a, b mit den diesen aufliegenden Abdeckstreifen 34a, b in Pfeilrichtung K bzw. L um eine Falzlinie k bzw. l nach einwärts umgelegt, bis sie auf den Bodenteilen 14a, b bzw. auf je einer Hälfte der Blisterverpackung 52 aufliegen. Schliesslich wird der Bodenteil 14a in Pfeilrichtung M um eine Falzlinie m, welche der Symmetrieachse des Zuschnitts entspricht, bis zur gegenseitigen Berührung der beiden Teilumverpackungen 10a, b umgelegt und über die Klebestelle 54 fixiert. Wie bei der Umverpackung von Fig. 3 werden auch hier einzelne Randpartien 46a, b der Abdeckteile 16a, b zumindest teilweise mit Randpartien 48a, b der Bodenteile 14a, b zur Bildung der beiden Zwischenräume 30a, b für die Abdeckstreifen 34a, b miteinander verklebt.

Fig. 7 zeigt eine streifenförmige Packung 60 mit sechs streifenförmig aneinandergereihten Einzelpackungen gemäss Fig. 1. Diese sind durch linienförmig angeordnete Perforationen 62 voneinander abtrennbar. Die einzelnen Umverpackungen 10 können jedoch auch geöffnet werden, ohne dass diese vom Packungsstreifen 60 abgetrennt werden müssen. Eine derartige Streifenanordnung eignet sich auch für Umverpackungen 50 mit einer Zweiportionen-Blisterverpackung 52 gemäss Fig. 4.

## Patentansprüche

1. Kindersichere Verpackung für Tabletten, Kapseln und dgl. pharmazautische Produkte, mit einer Blisterverpackung (12) mit wenigstens einem mittels einer durchdrückbaren Deckelfolie (26) verschlossenen Napf (24) zur Aufnahme der Tabletten (20), bei welcher Verpackung die Blisterverpackung (12) in einer Umverpackung (10) zwischen einem Bodenteil (14) und einem Abdeckteil (16) angeordnet und der Abdeckteil (16) von einem Verschlussteil (18) übergriffen ist, wobei die Deckelfolie (26) der Blisterverpackung (12) gegen den Abdeckteil (16) gerichtet ist und der Abdeckteil (16) eine dem Napf (24) der Blisterverpackung (10) gegenüberliegende Entnahmeöffnung (32) aufweist,
**dadurch gekennzeichnet, dass**
zwischen Bodenteil (14) und Abdeckteil (16) ein die Entnahmeöffnung (32) überdeckender, nach dem Öffnen des Verschlussteils (18) entfernbarer und die Entnahmeöffnung (32) freilegender Abdeckstreifen (34) angeordnet ist.

2. Verpackung nach Anspruch 1, **dadurch gekennzeichnet, dass** die Entnahmeöffnung (32) von einem durchdrückbaren Öffnungsverschluss abgedeckt ist.

3. Verpackung nach Anspruch 1 oder 2, **dadurch gekennzeichnet, dass** der Verschlussteil (18) mit dem Abdeckteil (16) lösbar verbunden ist.

4. Verpackung nach einem der Ansprüche 1 bis 3, **dadurch gekennzeichnet, dass** der Abdeckstreifen (34) mit dem Abdeckteil (16) lösbar verbunden ist.

5. Verpackung nach Anspruch 4, **dadurch gekennzeichnet, dass** der Abdeckstreifen (34) über eine Schwächungslinie, vorzugsweise eine Perforationslinie (44), mit dem Abdeckteil (16) verbunden ist.

6. Verpackung nach einem der Ansprüche 1 bis 5, **dadurch gekennzeichnet, dass** der Napf (24) der Blisterverpackung (12) von der durch den Bodenteil (14) gebildeten Ebene nach aussen abragt.

7. Verpackung nach Anspruch 6, **dadurch gekennzeichnet, dass** der Napf (24) der Blisterverpackung (12) eine Öffnung (28) im Bodenteil (14) durchdringt.

8. Verpackung nach Anspruch 6, **dadurch gekennzeichnet, dass** aus dem Bodenteil (14) ein Napf herausgeformt ist und der Napf (24) der Blisterverpakkung (12) im Napf des Bodenteils (14) angeordnet ist.

9. Verpackung nach einem der Ansprüche 1 bis 8, **dadurch gekennzeichnet, dass** die Umverpackung (10) aus einem einzigen Zuschnitt besteht.

10. Doppelpackung, **dadurch gekennzeichnet, dass** sie aus zwei spiegelsymmetrisch angeordneten Teilverpackungen nach einem der Ansprüche 1 bis 8 besteht.

11. Doppelpackung nach Anspruch 10, **dadurch gekennzeichnet, dass** jeweils eine Teilverpackung den Verschlussteil für die andere Teilverpackung bildet.

12. Mehrportionenpackung aus wenigstens zwei Verpackungen nach einem der Ansprüche 1 bis 10, **dadurch gekennzeichnet, dass** die einzelnen Verpackungen zu einer Streifenpackung (60) aneinandergereiht und vorzugsweise von der Streifenpackung (60) entlang einer Schwächungslinie, insbesondere einer Perforationslinie (62), abtrennbar sind.

## Claims

1. Childproof packaging for tablets, capsules and such pharmaceutical products, having a blister pack (12) with at least one cup (24) to receive the tablets (20) which is closed by means of a cover foil (26) which can be pressed through, in which packaging the blister pack (12) is arranged in an outer package (10) between a base part (14) and a cover part (16) and the cover part (16) is covered by a closure part (18), wherein the cover foil (26) of the blister pack (12) is directed against the cover part (16) and the cover part (16) has a removal opening (32) opposite the cup (24) of the blister pack (10), **characterised in that** a cover strip (34) which covers the removal opening (32), is removable after opening the closure part (18) and exposes the removal opening (32) is arranged between base part (14) and cover part (16).

2. Packaging according to claim 1, **characterised in that** the removal opening (32) is covered by an opening closure which can be pressed through.

3. Packaging according to claim 1 or 2, **characterised in that** the closure part (18) is releasably connected to the cover part (16).

4. Packaging according to one of claims 1 to 3, **characterised in that** the cover strip (34) is releasably connected to the cover part (16).

5. Packaging according to claim 4, **characterised in that** the cover strip (34) is connected to the cover part (16) via a weakened line, preferably a perforation line (44).

6. Packaging according to one of claims 1 to 5, **characterised in that** the cup (24) of the blister pack (12) projects outwardly from the plane formed by the base part (14).

7. Packaging according to claim 6, **characterised in that** the cup (24) of the blister pack (12) penetrates an opening (28) in the base part (14).

8. Packaging according to claim 6, **characterised in that** a cup is formed from the base part (14) and the cup (24) of the blister pack (12) is arranged in the cup of the base part (14).

9. Packaging according to one of claims 1 to 8, **characterised in that** the outer package (10) consists of a single blank.

10. Double pack, **characterised in that** it consists of two mirror-symmetrically arranged part packs according to one of claims 1 to 8.

11. Double pack according to claim 10, **characterised in that** in each case a part pack forms the closure part for the other part pack.

12. Multi-portion pack from at least two packs according to one of claims 1 to 10, **characterised in that** the individual packs are combined to form a strip pack (60) and can be separated preferably from the strip pack (60) along a weakened line, in particular a perforation line (62).

## Revendications

1. Emballage avec sécurité pour enfants, destiné à des comprimés, gélules et produits pharmaceutiques similaires, comprenant un emballage blister (12) avec au moins une coque (24), fermée par une feuille de protection (26) forçable et destinée à recevoir des comprimés (20), dans lequel emballage, l'emballage blister (12) est agencé dans un suremballage (10) entre une partie inférieure (14) et une partie de recouvrement (16) et une partie d'obturation (18) s'engage au-dessus de la partie de recouvrement (16), la feuille de protection (26) de l'emballage blister (12) étant orientée vers la partie de recouvrement (16) et la partie de recouvrement (16) étant munie d'un orifice de prélèvement (32) disposé en regard de la coque (24) de l'emballage blister (12),
**caractérisé en ce que**,
entre la partie inférieure (14) et la partie de recouvrement (16), est agencée une bande de recouvrement (34) destinée à être retirée après l'ouverture de la partie d'obturation (18) et destinée à dégager l'orifice de prélèvement (32).

2. Emballage selon la revendication 1, **caractérisé en ce que** l'orifice de prélèvement (32) est fermé par un opercule forçable.

3. Emballage selon la revendication 1 ou 2, **caractérisé en ce que** la partie d'obturation (18) est assemblée de manière amovible avec la partie de recouvrement (16).

4. Emballage selon l'une quelconque des revendications 1 à 3, **caractérisé en ce que** la bande d'ouverture (34) est assemblée de manière amovible avec la partie de recouvrement (16).

5. Emballage selon la revendication 4, **caractérisé en ce que** la bande d'ouverture (34) est assemblée avec la partie de recouvrement (16) par l'intermédiaire d'une ligne de fragilisation, de préférence une ligne de perforations (44).

6. Emballage selon l'une quelconque des revendications 1 à 5, **caractérisé en ce que** la coque (24) de l'emballage blister (12) s'avance en saillie vers l'extérieur à partir du plan formé par la partie inférieure (14).

7. Emballage selon la revendication 6, **caractérisé en ce que** la coque (24) de l'emballage blister (12) passe à travers un orifice (28) dans la partie inférieure (14).

8. Emballage selon la revendication 6, **caractérisé en ce qu'**une coque est formée dans la partie inférieure (14) et la coque (24) de l'emballage blister (12) est agencée dans la coque de la partie inférieure (14).

9. Emballage selon l'une quelconque des revendications 1 à 8, **caractérisé en ce que** le suremballage (10) est formé par une seule découpe plane.

10. Emballage double, **caractérisé en ce qu'**il est formé par deux emballages partiels selon l'une quelconque des revendications 1 à 8, agencés symétriquement.

11. Emballage double selon la revendication 10, **caractérisé en ce que** chaque emballage partiel forme la partie d'obturation de l'autre emballage partiel.

12. Emballage multidose formé par au moins deux emballages selon l'une quelconque des revendications 1 à 10, **caractérisé en ce que** les emballages individuels sont juxtaposés pour former un emballage en bande (60) et, de préférence, peuvent être séparés de l'emballage en bande (60) le long d'une ligne de fragilisation, en particulier une ligne de perforations (62).
